# EUROPÄISCHE PATENTSCHRIFT

(11) **EP 0 037 390 B1**
(45) Veröffentlichungstag und Bekanntmachung des Hinweises auf die Patenterteilung: **22.05.1985**
(21) Anmeldenummer: 81890052.4
(22) Anmeldetag: 24.03.1981
(51) Int. Cl.: A47K 3/00

(54) **Einsatz für eine Kinderbadewanne**
Insert for a child's bath
Accessoire pour baignoire de nourrisson

(30) Priorität: 27.03.1980 AT 1639/80
(43) Veröffentlichungstag der Anmeldung: 07.10.1981
(73) Patentinhaber: Lichtblau, Ulrike, A-1020 Wien II. (AT)
(72) Erfinder: Lichtblau, Ulrike, A-1020 Wien II. (AT)
(74) Vertreter: Büchel, Kurt F., Dr.

## Beschreibung

Die Erfindung betrifft einen Einsatz für Kinderbadewannen und geht davon aus, dass Säuglinge, Babys und teilweise auch Kleinkinder während des Bade- und Waschvorganges von einer Hand bzw. einem Arm der Mutter oder einer anderen das Bad vornehmenden Person ständig gehalten werden müssen und diese daher für den Waschvorgang nur mehr eine Hand frei hat. Abgesehen davon ist die Haltung der Mutter oder der anderen das Bad vornehmenden Person, während das Kind mit einer Hand gehalten wird, etwas seitlich geneigt, so dass Rückenschmerzen auftreten können; trotzdem kann das Kind vom glatten Arm in das Wasser abgleiten.

Man hat daher bereits Einsätze für Kinderbadewannen vorgeschlagen, die einen Schrägteil zur Festlegung des Oberkörpers und einen zur Festlegung des Kopfes bestimmten Teil aufweisen. Solche Einsätze waren allerdings nicht geeignet, den Kopf eines Säuglings verdrehgesichert und mit einer minimalen Druckbelastung zu halten, weil sie aus Hartplastik und mit einer verhältnismässig flachen Auflageschale für den Hinterkopf ausgestaltet waren, wie z. B. gemäss den US-PS 1512068; 2 505 252; 2 828 489; 2 876 459 oder 3 965 496.

Es wurde daher auch schon vorgeschlagen, Einsätze aus Schaumstoff oder als Aufblasartikel zu machen, jedoch war auch hier nie eine Verdrehsicherung vorgesehen und der empfindliche Hinterkopf lag voll auf, wie z. B gemäss US-PS 2 531 724; CH-PS 509 796 (gar nicht für Säuglinge vorgeschlagen) oder FR-PS 2 409 034.

Insbesondere aus der US-PS 2876459 ist ein Einsatz entsprechend dem Oberbegriff des Patentanspruches bekannt, bei dem der zur Festlegung des Kopfes bestimmte Teil eine Ausnehmung mit elliptischem Querschnitt aufweist. Abgesehen von den bereits oben genannten Nachteilen ist der Kopf bei diesem Einsatz gegenüber dem Oberkörper nach hinten abgewinkelt. Der Kopf des Kindes ist weder verdrehgesichert, noch weich gelagert: in Abhängigkeit vom Verhältnis der Grösse und Krümmung des Hinterkopfes zur Grösse und Krümmung der Ausnehmung liegt entweder der Hinterkopf mit einer Punktbelastung, oder entlang eines etwa ³/₄-Kreisringes auf dem Hartplastik auf.

Die Erfindung stellt sich die Aufgabe, hier Abhilfe zu bewirken und einen Einsatz zu schaffen, der leicht und einfach herzustellen, zu handhaben und zu reinigen ist und der eine zuverlässige Festlegung des Kinderköpfchens in axialer und seitlicher Richtung ermöglicht.

Dies erfolgt erfindungsgemäss dadurch, dass der Einsatz aus einem weich-nachgiebigen Material mit rutschfester Oberfläche besteht, und dass die Ausnehmung im Kopfteil eine Längsachse von etwa 11 cm und eine Querachse von etwa 9,5 cm, sowie eine Tiefe von mindestens 5 cm aufweist, wobei der obere Rand der Ausnehmung geschlossen ist.

Der Rand der Ausnehmung bildet in dieser Weise eine sichere seitliche Abstützung für das Kinderköpfchen während des Badens, wobei gleichzeitig auch der Körper des Kindes gegen Verschiebung in der Körperlängsachse gesichert ist. Wenn so viel Wasser in die Wanne eingelassen wird, dass die Ohren des Kindes gerade noch frei sind, hebt sich der übrige Körper dabei etwas vom Wannenboden ab und das Kind kann sich frei im Wasser bewegen; lediglich der Kopf ruht in der Ausnehmung des Einsatzes. Selbst temperamentvolle Kinder können von diesem Einsatz nicht herunterrutschen.

Die Erfindung wird nachstehend in zwei Ausführungsbeispielen anhand der Zeichnung näher erläutert; es zeigen:
Fig. 1 eine Draufsicht auf den Einsatz,
Fig. 2 einen Schnitt nach der Linie 11-11 der Fig. 1 und
Fig. 3 einen Längsschnitt durch eine Badewanne mit einem abgeänderten Einsatz bei Gebrauch, wobei das Kind in strichlierten Linien dargestellt ist.

Aus weichem, körperfreundlichem und nicht rutschendem Material, z.B. Schaumstoff, Gummi, Kunstkautschuk wird der in den Fig. 1 und 2 dargestellte Einsatz 1 für den Kopfteil einer Kinderbadewanne 8 hergestellt. Zur besseren Anpassung an die Badewannenform wird der etwa 7 cm starke Einsatz 1 im Grundriss bei 2 halbkreisförmig ausgerundet (Fig. 1), ebenso wie im Aufriss eine Ausrundung 3 der zur Badewannenwand gelegenen Kante erfolgt (Fig. 2). Der wesentliche Teil dieses Einsatzes 1 ist dabei eine Ausnehmung 4 in Form einer Vertiefung mit elliptischem Rand 5, in welchem das Kinderköpfchen zu liegen kommt. Diese Ausnehmung hat etwa die Abmessungen von 11,0 x 9,5cm in den Achsrichtungen der Ellipse und ist für eine durchschnittliche Kinderkopfgrösse gedacht. Im Hals- und im Rückenbereich ist der Einsatz 1 bei 6 abgeschrägt und somit der natürlichen Körperform angepasst.

Bei der Ausführung nach den Fig. 1 und 2 reicht die Ausnehmung 4 über die ganze Höhe des Einsatzes 1. Bei der Ausführung nach Fig. 3 reicht sie jedoch nur über einen Teil dieser Höhe, u.zw. von der Oberseite dieses Einsatzes sich nach unten erstreckend, so dass eine etwa 1-2 cm starke Kopfauflage 7 gebildet wird.

## Patentansprüche

1. Einsatz (1) für eine Kinderbadewanne (8) zur Stützung eines Säuglings, mit einem Schrägteil (6) zur Festlegung des Oberkörpers und einem zur Festlegung des Kopfes bestimmten Teil, der eine Ausnehmung (4) elliptischen Querschnitts aufweist, dadurch gekennzeichnet, dass der Einsatz (1) aus einem weich-nachgiebigen Material mit rutschfester Oberfläche besteht, und dass die Ausnehmung (4) im Kopfteil (2) eine Längsachse von etwa 11 cm und eine Querachse von etwa 9,5 cm, sowie eine Tiefe von mindestens 5 cm aufweist, wobei der obere Rand (5) der Ausnehmung (4) geschlossen ist.

## Claims

1. Insert (1) for a child's bath (8) for supporting an infant, with an inclined part (6) for supporting the upper part of the body and a part for supporting the head, said part having a recess (4) of elliptical cross section, wherein the insert (4) consists of a soft/yielding material with a non-slip surface, and wherein the recess (4) in the head part (2) has a longitudinal axis of about 11 cm and a transverse axis of about 9.5 cm, as well as a depth of at least 5 cm, the upper edge (5) of the recess (4) being closed.

## Revendications

1. Accessoire (1) pour baignoire de nourrisson (8) permettant de soutenir un nourrisson, doté d'une partie inclinée (6) pour supporter le tronc et d'une partie destinée à recevoir la tête, qui présente un évidement (4) de section elliptique, caractérisé par le fait que l'accessoire (Z) est réalisé dans une matière tendre, élastique à surface antidérapante et que l'évidement (4) de la partie tête (2) présente un axe longitudinal d'environ 11 cm et un axe transversal d'environ 9,5cm, ainsi qu'une profondeur d'au minimum 5cm, le bord supérieur (5) de l'évidement (4) étant fermé.
